# EUROPÄISCHE PATENTSCHRIFT

(11) **EP 0 329 639 B1**
(45) Veröffentlichungstag und Bekanntmachung des Hinweises auf die Patenterteilung: **29.04.1992**
(21) Anmeldenummer: 89890028.7
(22) Anmeldetag: 30.01.1989
(51) Int. Cl.: B22D 11/12

(54) **Verfahren und Anlage zum Stranggiessen von Stahl**
Process and machine for continuously casting steel
Procédé et installation de coulée continue d'acier

(30) Priorität: 01.02.1988 AT 193/88
(43) Veröffentlichungstag der Anmeldung: 23.08.1989
(73) Patentinhaber: Hulek, Anton, Dipl.-Ing., A-4020 Linz (AT)
(72) Erfinder: Hulek, Anton, Dipl.-Ing., A-4020 Linz (AT)
(74) Vertreter: Hübscher, Helmut, Dipl.-Ing.

(56) Entgegenhaltungen:
- WO-A-87/00099
- GB-A- 1 199 805
- US-A- 3 147 521
- US-A- 3 292 217
- PATENT ABSTRACTS OF JAPAN, Band 8, Nr.90 (M-292)[1527] 25. April 1984; & JP-A-59 7464 (KAWASAKI SEITETSU K.K.) 14-01-1984

## Beschreibung

Die Erfindung bezieht sich auf eine Stranggießanlage zum Stranggießen von Stahl, mit einer einen in Strangrichtung gleichbleibenden Hohlraumquerschnitt aufweisenden ersten Kokille und einer dieser nachgeordneten Verformungsvorrichtung vorzugsweise eine einen in Strangrichtung abnehmenden Hohlraumquerschnitt aufweisende zweite Kokille.

Beim üblichen Stranggießen mit stationären Kokillen lassen sich einerseits auf Grund der Notwendigkeit einer starken Wärmeabfuhr durch die Kokille und der dadurch bedingten intensiven Berührung zwischen Strang und Kokille, andererseits durch den Zwang wegen der erforderlichen Gleitbewegung des Stranges innerhalb der Kokille und der noch wenig belastbaren Strangschale für möglichst güngstige Reibungsverhältnisse zu sorgen, nur geringe Gießgeschwindigkeiten, etwa 1,5 bis 5 m/min erreichen und nur recht kurze, ca 900 mm lange Kokillen einsetzen. Um trotz dieser recht einschränkenden Voraussetzungen noch wirtschaftliche Gießleistungen erzielen zu können, müssen Stränge mit großen Dicken, beispielsweise Strangdicken von 210 mm gewählt werden, so daß die durch dieses Stranggießen entstehenden Brammen oder Vorblöcke bei der nachfolgenden Weiterverarbeitung zu Breitband mit nur wenigen Millimetern Dicke eine enorme Querschnittreduktion und dementsprechend auch teure und aufwendige Anlagen verlangen. Bekannte mitlaufende Kokillen, die eine Relativbewegung zwischen Strang und Kokillenwandung vermeiden, erlauben den stationären Kokillen gegenüber eine Steigerung der Gießgeschwindigkeit und ermöglichen dadurch bei gleichbleibender Gießleïstung eine Verringerung der Strangdicke auf etwa 100 bis 150 mm Dicke, wobei die herkömmlichen Gießrohrdimensionen einen entsprechenden Eintrittsquerschnitt der Kokille bedingen und eine Unterschreitung dieser Strangdicken ohne reduzierende Kokille unmöglich machen. Auch die mit der mitlaufenden Kokille konstanten Hohlraumquerschnittes herstellbaren Brammen bleiben daher zu dick und verhindern eine durchgreifendere Rationalisierung der Weiterverarbeitung.

Weiters gibt es schon stationäre Kokillen mit reduzierendem Hohlraum, um Dünnbrammen herzustellen, doch sind dabei wegen des kleinen Eintrittsquerschnittes besondere Gießtrichter zu verwenden und der die Kokille verlassende Strang besitzt nur eine dünne Schale, die eine zusätzliche Abstützung und Abkühlung erfordert. Außerdem können mit dieser Kokille keine Gießgeschwindigkeiten erreicht werden, die eine direkte Zuführung der Dünnbrammen zu einer Walzenstraße erlaubten.

Zum Stranggießen von Dünnbrammen mit einer Dicke von ca. 50 mm wurde auch bereits eine reduzierende Kokille vorgeschlagen, die als mitlaufende Plattenkokille aus konisch zusammenlaufenden Plattenketten ausgebildet ist, wodurch ein den Gießrohrdimensionen angepaßter großer Eintrittsquerschnitt während des Kokillendurchganges auf einen entsprechend verkleinerten Ausgangsquerschnitt reduziert wird. Diese reduzierende Kokille ermöglicht zwar die Herstellung verhältnismäßig dünner Brammen bei üblichen Gießbedingungen, doch bleiben auch hier die erreichbaren Gießgeschwindigkeïten aus mechanischen und metallurgischen Gründen für eine unmittelbare Zuregelung der Brammen zu einer Walzanlage zu gering. Darüber hinaus werden durch das schwierige Abdichten des Kokillenhohlraumes, auf Grund der Verschleißerscheinungen an den verschiebbaren Plattenteilen, der Störanfälligkeit u.dgl. sehr hohe Anforderungen an die Kokillenkonstruktion gestellt und es ist fraglich, ob das gleichzeitige Erstarren und Verformen des Stranges nicht zu metallurgischen Fehlern führt.

Es wurden auch schon Stranggießanlagen vorgeschlagen,die eine Kombination aus einer ersten Kokille mit gleichbleibendem Hohlraumquerschnitt und einer nachgeordneten zweiten Kokille od.dgl. mit reduzierendem Hohlraumquerschnitt umfassen, wobei die erste Kokille einen rechteckigen Querschnitt (JP-A-597464, von der der Oberbegriff des Anspruchs 1 ausgeht) oder auch einen ovalen bzw. mittig ausgebauchten Querschnitt (GB-A-1199805) besitzen kann. Der ausgebauchte Querschnitt bietet dabei Platz für ein Gießrohr, ohne dazu den ganzen Querschnitt entsprechend dick ausbilden zu müssen. Es lassen sich zwar verhältnismäßig flache Brammen mit hoher Gießgeschwindigkeit herstellen, doch treten bei der Verformung eines so gegossenen Stranges über den Querschnitt ungleichmäßig verteilte Formänderungen und unterschiedliche Streckungen und Längungen auf, was zwangsweise Beeinträchtigungen des Gefüges und Qualitätsminderungen nach sich zieht.

Der Erfindung liegt daher die Aufgabe zugrunde, diese Mängel zu beseitigen und eine Stranggießanlage der eingangs geschilderten Art so zu verbessern, daß bei vergleichsweise geringem Bauaufwand das wirtschaftliche Gießen eines dünnen, zur direkten Weiterverarbeitung geeigneten Stranges bester Gefügequalität möglich ist.

Die Erfindung löst diese Aufgabe dadurch, daß der Querschnitt der ersten Kokille im wesentlichen die Form eines flachgedrückten Parallelogramms besitzt und daß dieser Querschnitt in der Verformungsvorrichtung bzw. der zweiten Kokille in Richtung der kleineren Querschnittshöhe abnimmt, bis ein planparalleler Bandquerschnitt am Ausgangsquerschnitt der Verformungsvorrichtung bzw. der zweiten Kokille erreicht ist. Diese Querschnittsform bietet im Mittenbereich einen ausreichend großen Freiraum zum ordnungsgemäßen Einsatz üblicher Gießrohre und gewährleistet durch die schmal zusammenlaufenden Seiten das erwünschte rasche Durchstarren der Randschale. Darüber hinaus wird aber außerdem beim Verformen des Querschnittes die gesamte Querschnittsbreite erfaßt und die Vorraussetzungen für ein optimales Endprodukt geschaffen.

Eine konstruktiv günstige Ausgestaltung ergibt sich, wenn als erste Kokille eine mitlaufende Plattenkokille dient, die aus einem Paar einander gegenüberliegender, zwischen sich den Kokillenhohlraum begrenzender, endlos umlaufender Plattenketten besteht, und wenn die zweite, als stationäre Kokille ausgebildete Kokille in Fortsetzung der Plattenketten zwei zwischen sich den Kokillenhohlraum begrenzende Wandteile aufweist, die um im Einlaufbereich liegende Querachsen schwenkverstellbar lagern. Sind dabei erfindungsgemäß die paarweise einander zugeordneten Platten der beiden Plattenketten der ersten Kokille stumpf abgewinkelt und ergänzen sich zu einem Parallelogramm, wobei sich die Platten jeweils mit einem an der anderen Platte stirnseitig aufsetzenden Randsteg gegeneinander abstützen, und sind die Wandteile der stationären Kokille in mehrere einzelne Längsbalken aufgeteilt, an denen jeweils eigene Stelltriebe, vorzugsweise Hydrauliktriebe, angreifen, ergeben sich zudem besonders gute Verhältnisse für das Stranggießen selbst. Der gegossene Strang wird durch die Plattenketten mit einem parallelogrammförmigen Querschnitt hergestellt, der an den Schmalseiten, entsprechend den Randstegen, bereits eine der gewünschten Dicke des Vorbandes angepaßte Dimensionierung besitzt und problemlos zu einem flachen Vorband verformt werden kann. Die einander paarweise zugeordneten Platten lassen sich dabei auch quer zur Durchgangsrichtung verstellen um die Querschnittsabmessungen ändern zu können. Durch die Aufteilung der stationären Kokille in einzelne Längsbalken ist auch hier eine exakte Anpassung der Wandteile an die jeweilige Querschnittsform des Stranges möglich. Abgesehen davon, wird der Strang durch die einzelnen Balken beim Durchgang streifenweise verformt, was die gewünschte Querschnittsreduktion mit minimalem Aufwand ermöglicht.

Sind die Längsbalken mit hintereinandergereihten, von Balken zu Balken gegeneinander versetzt angeordneten Laufrollen bestückt, die vorzugsweise in einstellbaren Lagerböcken lagern, und sind zwischen den Balken und den Laufrollen Düsen od.dgl. zum Einbringen eines Kühlmittels vorgesehen, kommt es zu einer Verbesserung der Reibungsverhältnisse in der reduzierenden Kokille und die versetzt angeordneten und daher überlappend wirkenden Laufrollen gewährleisten eine ordnungsgemäße Strangverformung. Die einstellbaren Lagerböcke erlauben es, die Laufrollen an verschiedene Strangquerschnitte und vor allem an den jeweiligen Ververlauf anzupassen, wobei durch diese Lagerböcke mit Hilfe von Zwischenstücken od. dgl. die Höhenlage und Neigung der Laufrollen-Drehachse verändert werden können. Ein Kühlmitteleinsatz wiederum ermöglicht es, den Abkühl und Erstarrungsvorgang während des Strangdurchganges durch die zweite Kokille zu beeinflussen und gegebenenfalls auf den Verformungsvorgang abzustimmen.

Da auf Grund des Platzbedarfes der Kokillen zwischen erster und zweiter Kokille ein bestimmter Freiraum verbleibt, kann nach einer Weiterbildung der Erfindung eine diesen Freiraum überbrückende Strangführung vorgesehen sein, die vorzugsweise aus zwei Schalenteilen besteht und Laufrollen und Kühlschlitzen od. dgl. aufweist. Der die mitlaufende Kokille verlassende Strang wird durch diese Strangführung sicher abgestützt der stationären Kokille übergeben so daß es hier keine Störungen gibt und es auch zu keinerlei Rißbildung der Strangschale kommen kann. Die Strangführung besitzt gleichbleibenden Querschnitt, ist vorzugsweise zur Montage und Wartung zweiteilig und kann zur Verbesserung der Reibungs- und Abkühlverhältnisse mit Laufrollen und Kühlschlitzen od. dgl. ausgerüstet sein.

Um sicherzustellen, daß ein durcherstarrtes Vorband mit gleichmäßiger Dicke und gutem Gefüge die Stranggießanlage verläßt, ist erfindungsgemäß der zweiten Kokille ein Paar querliegender Preßwalzen nachgeordnet, die durch Preßschweißen für eine Vereinheitlichung der bei der Verformung erstarrten Kernteile und zusammengedrückten Schalenteile sorgen.

In der Zeichnung ist der Erfindungsgegenstand rein schematisch an Hand eines Ausführungsbeispieles veranschaulicht, und zwar zeigen
Fig. 1 eine erfindungsgemäße Stranggießanlage in einem Anlagenschema, die
Fig. 2 und 3 Schnitte nach den Linien II-II bzw. III-III der Fig.1 durch die erste Kokille bzw. die Strangführung dieser Anlage in größerem Maßstab, die
Fig. 4 und 5 die zweite Kokille der Stranggießanlage im Längsschnitt und in Draufsicht ebenfalls größeren Maßstabes sowie die
Fig. 6 und 7 Querschnitte nach den Linien VI-VI und VII-VII der Fig.4.

Die dargestellte Stranggießanlage zum rationellen Herstellen eines flachen Vorbandes setzt sich aus einer Gießvorrichtung 1, einer ersten Kokille 2 und einer nachgeordneten zweiten Kokille 3, einer zwischen den Kokillen eingesetzten Strangführung 4 sowie einem an die zweite Kokille 3 anschließenden Preßwalzenpaar 5 zusammen. Die Gießvorrichtung 1 besteht dabei aus einem Vorratsbehälter 11 zur Aufnahme der Stahlschmelze S₁ und einem Gießrohr 12, über das die Schmelze S₁ in den Kokillenhohlraum 21 der ersten Kokille 2 gelangt. Diese erste Kokille 2 ist eine mitlaufende Plattenkokille aus einem Paar einander gegenüberliegender endlos umlaufender Plattenketten 22, die den einen gleichbleibenden Querschnitt aufweisenden Kokillenhohlraum 21 begrenzen. Die Plattenkokille 2 ist an sich in herkömmlicher Bauart hergestellt, wobei die paarweise einander zugeordneten Platten 23 der beiden Plattenketten 22 abgewinkelt sind und sich im Querschnitt zu einem Parallelogramm ergänzen. Die Platten 23 sind jeweils einstückig und stützen sich gegenseitig mit einem Randsteg 24 ab, welche Randstege 24 stumpf an den den Kokillenhohlraum 21 begrenzenden Platteninnenwänden aufsitzen (Fig. 2). Es entsteht eine einfache, stabile, funktionssichere und störunanfällige Plattenkokille, die durch eine gegenseitige Querverschiebung der Plattenketten 22 in ihrer Breite auf verschiedene Querschnittsgrößen eingestellt werden kann.

Die Schmelze S₁ wird nun in der ersten Kokille 2 zu einem Strang S₂ gleichbleibenden, etwa parallelogrammförmigen Querschnittes vergossen, der während seines Durchganges durch diese mitlaufende Plattenkokille 2 abkühlt, bis am Kokillenaustritt eine feste, vor allem in den Schmalseitenbereichen S₃ bereits durcherstarrte Schale S₄ entstanden ist. Der Kokillenhohlraum 21 ist groß genug, um mit dem Gießrohr 12 bis unter den Schmelzenspiegel im Kokillenhohlraum 21 eindringen zu können, und die mitlaufende Kokille 2 erlaubt bei günstigsten Reibungsverhältnissen eine intensive Berührung zwischen Strang und Kokille für eine rasche Wärmeabfuhr, so daß bei ordnungsgemäßen Gießbedingungen hohe Gießgeschwindigkeiten und durch entsprechende Wahl der Kokillenlänge bei den gegebenen Erstarrungsgeschwindigkeiten auch die gewünschten Schalendicken schwierigkeitslos erreicht werden.

Der die erste Kokille 2 verlassende Strang S₂ gelangt nun in die zweite Kokille 3, wobei die Strangführung 4 für einen funktionssicheren und störungsfreien Übergang des Stranges von der ersten zur zweiten Kokille sorgt. Die Strangführung 4 setzt sich zur Vereinfachung der Montage und Wartung aus zwei Halbschalen 41 zusammen, die einen konstanten, dem Austrittsquerschnitt der Kokille 2 entsprechenden Führungsquerschnitt begrenzen. Zur Verbesserung der Reibungsverhältnisse können in die Halbschalen 41 Laufrollen 42 eingesetzt sein und geeignet verteilte Kühlschlitze 43 erlauben eine entsprechende Wärmeabfuhr und Strangkühlung.

Die an die Strangführung 4 anschließende zweite Kokille 3 ist im Gegensatz zur ersten Kokille 2 eine stationäre Kokille und besitzt einen sich verengenden Kokillenhohlraum 31. Zur Begrenzung dieses Kokillenhohlraumes 31 gibt es zwei Wandteile 32, die jeweils in mehrere Längsbalken 33 unterteilt sind, wobei jeder der Längsbalken 33 um eine im Eintrittsbereich liegende Querachse 34 schwenkbar gelagert und über einen Stelltrieb 35 schwenkverstellbar abgestützt ist. Durch entsprechendes Anstellen der Balken 33 entsteht ein Kokillenhohlraum 31, der von einem dem Führungsquerschnitt der Strangführung 4 entsprechenden parallelogrammförmigen Eingangsquerschnitt (Fig.6) in einen flachen planparallelen Ausgangsquerschnitt (Fig.7) übergeht, so daß der Strang S₅ während seines Durchganges durch die stationäre Kokille 2, ausgehend von einem Parallelogrammquerschnitt, fort schreitend zu einem flachen Vorband S₆ verformt und zusammengedrückt wird.

Zur Reibungsverminderung sind die Balken 33 mit hintereinandergereihten Laufrollen 36 bestückt, wobei ein Versatz der Laufrollen 36 von Balken zu Balken eine überlappende Wirkungsweise mit sich bringt. Um die Laufrollen in ihrer Lage an den Verformungsverlauf und an die jeweiligen Strangquerschnitte anpassen zu können, gibt es einstellbare Lagerböcke 37, so daß sich ein möglichst gleichmäßiger Übergang vom parallelogrammförmigen zum flachen Querschnitt erreichen läßt. Zur Beeinflussung der Wärmeabfuhr und der Erstarrungsgeschwindigkeit während des Strangdurchganges durch die Kokille 3 sind zwischen den Balken 33 und den Laufrollen 36 Düsen 38 zum Aufbringen eines Kühlmittels vorgesehen.

Da der in die zweite Kokille 3 einlaufende Strang S₅ bereits eine feste, an den Schmalseitenbereichen S₃ durcherstarrte Schale S₄ besitzt, braucht die reduzierende Kokille 3 keine Seitenbegrenzungswände mehr aufzuweisen und es genügen für die Begrenzung des reduzierenden Kokillenhohlraumes 31 die einander gegenüberliegenden Wandteile 32.

Das flach zusammengedrückte Vorband S₆ wird anschließend an die zweite Kokille 3 zwischen Preßwalzen 5 hindurchgeführt, die für ein verdichtetes Gefüge des Vorbandes sorgen und auf Grund der mit diesen Preßwalzen 5 erzielbaren Preßschweißung eine sichere Verbindung der aufeinander gedrückten Schalenteile gewährleisten.

Das Vorband S₆, das mit entsprechend dünnem Querschnitt und ausreichender Geschwindigkeit die Stranggießanlage verläßt, wird über Leit- und Stützrollen 6 umgelenkt und kann direkt einer Walzstraße 7 zugeführt werden, wobei selbstverständlich für die erforderlichen, nicht weiter dargestellten Leit- und Richteinrichtungen, Regelungseinrichtung od.dgl. zu sorgen ist.

Zum Anfahren der Stranggießanlage wird die reduzierende Kokille 3 geöffnet, um Störungen auf Grund des ersten Durchlaufes des Stranges durch den sich verengenden Kokillenhohlraum 31 zu vermeiden. Erst nach dem Durchgang des Stranganfanges durch die Kokille 3 wird diese durch Beaufschlagung der Stelltriebe 35 für die Balken 33 angestellt, bis die gewünschte Querschnittsreduktion zustandekommt. Der Stranganfang S₇ wird als Anfahrschrott vom Vorband S₆ über entsprechende Schneideinrichtungen 8 abgetrennt, bevor dann das Vorband mit einem Richtstempel 9 od.dgl. für einen ordnungsgemäßen Abzug den Umlenk- und Stützrollen 6 zugeleitet wird, so daß die fehlende Querschnittsreduktion zu Gießbeginn keine Rolle spielt.

## Patentansprüche

1. Stranggießanlage zum Stranggießen von Stahl, mit einer einen in Strangrichtung gleichbleibenden Hohlraumquerschnitt aufweisenden ersten Kokille und einer dieser nachgeordneten Verformungsvorrichtungen, vorzugsweise eine einen in Strangrichtung abnehmenden Hohlraumquerschnitt aufweisende zweite Kokille (3), dadurch gekennzeichnet, daß beim Bandgieben der Querschnitt der ersten Kokille (2) im wesentlichen die Form eines Parallelogramms besitzt und daß dieser Querschnitt in der Verformungsvorrichtung bzw. der zweiten Kokille (3) in Richtung der kleineren Querschnittshöhe abnimmt, bis ein planparalleler Bandquerschnitt am Ausgangsquerschnitt der Verformungsvorrichtung bzw. der zweiten Kokille (3) erreicht ist.

2. Stranggießanlage nach Anspruch 1, dadurch gekennzeichnet, daß als erste Kokille (2) eine mitlaufende Plattenkokille dient, die aus einem Paar einander gegenüberliegender zwischen sich den Kokillenhohlraum (21) begrenzender, endlos umlaufender Plattenketten (22) besteht, wobei die paarweise einander zugeordneten Platten (23) der beiden Plattenketten (22) stumpf abgewinkelt sind, sich zu einem Parallelogramm ergänzen und sich jeweils mit einem an der anderen Platte stirnseitig aufsetzenden Randsteg (24) gegeneinander abstützen, und daß die zweite, als stationäre ausgebildete Kokille (3) zwei zwischen sich den Kokillenhohlraum (31) begrenzende Wandteile (32) aufweist, wobei die Wandteile (32) in mehrere schwenkbar gelagerte Längsbalken (33) aufgeteilt sind, an denen jeweils eigene Stelltriebe (35), vorzugsweise Hydzauliktriebe, angreifen.

3. Stranggießanlage nach Anspruch 2, dadurch gekennzeichnet, daß die Längsbalken (33) in an sich bekannter Weise mit hintereinandergereihten, von Balken zu Balken gegeneinander versetzt angeordneten Laufrollen (36) bestückt sind, die vorzugsweise in einstellbaren Lagerböcken (37) lagern, und daß zwischen den Balken (33) und den Laufzollen (36) Düsen (38) od.dgl. zum Einbringen eines Kühlmittels vorgesehen sind.

4. Stranggießanlage nach einem der Ansprüche 1 bis 3, dadurch gekennzeichnet, daß eine den Freiraum zwischen erster und zweiter Kokille (2, 3) überbrückende Strang führung (4) vorgesehen ist, die vorzugsweise aus zwei Schalenteilen (41) besteht und Laufrollen (42) und Kühlschlitze (43) od.dgl. aufweist.

5. Stranggießanlage nach einem der Ansprüche 1 bis 4, dadurch gekennzeichnet, daß der zweiten Kokille (3) ein Paar querliegender Preßwalzen (5) nachgeordnet ist.

## Claims

1. A continuous casting plant for the continuous casting of steel, comprising a first chill mould having a cavity cross-section which remains constant in the direction of casting, followed by a shaping means, more particularly a second chill mould (3) having a cavity cross-section which decreases in the direction of casting, characterised in that for strip casting the cross-section of the first chill mould (2) basically has the shape of a parallelogram and in that this cross-section decreases in the shaping means or second chill mould (3) in the direction of the smaller cross-sectlonal height until a plane-parallel strip cross-sectlon is obtained at the outlet cross-section of the shaping means or second chill mould (3).

2. A continuous casting plant according to claim 1, characterised in that the first chill mould (2) is a co-moving plate mould consisting of a pair of opposite endlessly revolving plate chains (22) defining the mould cavity (21) between them, the plates (23) associated with one another in pairs in the two plate chains (22) being bent at an obtuse angle, complementing one another to form a parallelogram, and bearing on one another in each case by an edge web (24) bearing on the end of the other plate, and in that the second chill mould (3), which is constructed to be stationary, comprises two wall parts (32) defining the mould cavity (31) between them, the wall parts (32) being divided up into a number of pivotally mounted longitudinal bars (33), each engaged by its own adjustment drive (35), preferably a hydraulic drive.

3. A continuous casting plant according to claim 2, characterised in that the longitudinal bars (33) are equipped in known manner with rollers (36) disposed consecutively and in a staggered arrangement from one bar to the next, said rollers being mounted preferably in adjustable bearing brackets (37), and in that nozzles (38) or the like for introducing a coolant are provided between the bars (33) and the rollers (36).

4. A continuous casting plant according to any one of claims 1 to 3, characterised in that a continuous casting guide (4) which bridges the free space between the first and second chill moulds (2, 3) is provided and preferably consists of two halves (41) and comprises rollers (42) and cooling slots (43) or the like.

5. A continuous casting plant according to any one of claims 1 to 4, characterised in that the second chill mould (3) is followed by a pair of transverse press rolls.

## Revendications

1. Installation de coulée continue pour la coulée continu de l'acier, qui comprend une première lingotière présentant une section de cavité qui reste constante dans la direction de la coulée et une deuxième lingotière (3), qui présente de préférence une section de cavité qui décroît dans le sens de la coulée, caractérisée en ce que, pendant la coulée de la bande, la section de la première lingotière (2) possède sensiblement la forme d'un parallélogramme et que cette section décroît dans le dispositif de déformation ou dans la deuxième lingotière (3) dans le sens tendant à la réduction de la hauteur de section, jusqu'à ce qu'on ait atteint une section de bande à faces planes, parallèles à la section de sortie du dispositif de déformation ou de la deuxième lingotière (3).

2. Installation de coulée continue selon la revendication 1, caractérisée en ce qu'on utilise comme première lingotière (2) une lingotière à plaques à mouvement de suivi, qui est composée de deux chaînes de plaques (22) circulant sans fin, mutuellement opposées, et qui limitent la cavité de lingotière (21) entre elles, les plaques (23) des deux chaînes de plaques (22) qui sont associées par paires étant coudées à angle obtus, se complètant pour former un parallèlogramme et s'appuyant mutuellement l'une contre l'autre par un rebord marginal (24) qui s'applique en bout contre l'autre plaque, et en ce que la deuxième lingotière (3) réalisée sous la forme d'une lingotière stationnaire, présente deux parties de paroi (32) qui délimitent entre elles la cavité (31) de la lingotière, les parties de paroi (32) étant divisées en plusieurs poutres longitudinales (33) montées pivotantes, et qui sont attaquées individuellement par des actionneurs respectifs (35), de préférence des actionneurs hydrauliques.

3. Installation de coulée continue selon la revendication 2, caractérisée en ce que les poutres longitudinales (33) sont garnies de rouleaux de transport (36) d'une façon connue en soi, les rouleaux d'une poutre étant décalés par rapport à ceux de l'autre poutre et les rouleaux tourillonnant de préférence dans des paliers de support réglables (37), et en ce que des buses (38) ou équivalents sont prévus entre les poutres (33) et les rouleaux (36) pour introduire un agent de refroidissement.

4. Installation de coulée continue selon une des revendications 1 à 3, caractérisée en ce qu'il est prévu un guide-lingot (4) qui couvre l'espace libre entre la première lingotière et la deuxième lingotière (2, 3), et qui est de préférence composé de deux demi-coquilles (41) et présente des rouleaux de transport (42) et des fentes de refroidissement (43) ou équivalents.

5. Installation de coulée continue selon une des revendications 1 à 4, caractérisée en ce qu'une paire de rouleaux presseurs (5) disposés transversalement est montée en aval de la deuxième lingotière (3).
